# EUROPÄISCHE PATENTANMELDUNG

(11) **EP 4 692 716 A1**
(43) Veröffentlichungstag der Anmeldung: **11.02.2026**
(21) Anmeldenummer: 25193047.5
(22) Anmeldetag: 31.07.2025
(51) Int. Cl.: F41A 3/20, F41A 3/22, F41A 3/18

(54) **VERSCHLUSSELEMENT FÜR EIN REPETIERGEWEHR UND REPETIERGEWEHR UMFASSEND DAS ERFINDUNGSGEMÄSSE VERSCHLUSSELEMENT**

(30) Priorität: 05.08.2024 DE 102024207395
(71) Anmelder: Ostanin, Alexander, 51149 Köln (DE)
(72) Erfinder: Fester, Eugen, 49393 Lohne (DE)
(74) Vertreter: Duda, Rafael Thomas

(57) **Zusammenfassung**

Die vorliegende Erfindung betrifft ein Verschlusselement (1) für ein Repetiergewehr (2) umfassend einen Verschlussträger (3), der ein hohlzylindrisches Element (12), über welches der Verschlussträger (3) in eine Hülse (13) des Repetiergewehrs (2) einsetzbar ist, und einen Verschlussträgerkopf (11) mit einer Anschlagsfläche (15), über die der Verschlussträger (3) eine Stirnfläche (14) der Hülse (13) im verriegelten Zustand des Verschlusselements (1) kontaktiert, aufweist; einen Verschlussgriff (4), über den ein mit Verriegelungswarzen (23) versehener Verschlusskopf (5) des Verschlusselements (1) entriegelbar ist, wobei der Verschlusskopf (5) und der Verschlussgriff (4) mit einem im Verschlussträger (3) angeordneten und vorspannbaren Steuerstück (6) drehverbunden sind; und einen Fixierhebel (7), über den ein Bolzen (8) betätigbar ist, der im entriegelten Zustand des Verschlusselements (1) in einer Bohrung (20) des Steuerstücks (6) sitzt, wobei der Fixierhebel (7) vorgespannt ist und einen eine Betätigungsfläche (36) aufweisenden distalen Endbereich (35) umfasst, der in einer außenseitig am Verschlussträgerkopf (11) angeordneten Ausnehmung (33) sitzt.

## Beschreibung

Die vorliegende Erfindung betrifft ein Verschlusselement für ein Repetiergewehr sowie ein Repetiergewehr umfassend das erfindungsgemäße Verschlusselement.

Verschlusselemente, auch als Kammerverschluss bezeichnet, sind für Repetierbüchsen aus dem Stand der Technik vielfach bekannt, so beispielsweise aus der Offenlegungsschrift DE 10 2016 120 891 A1. Das hierin beschriebene Verschlusselement umfasst eine außenliegende Hülse und eine in dieser aufgenommene Kammer, wobei die Kammer in dem dem Patronenlager zugewandten Bereich einen Verschlusskopf aufweist. Innerhalb der Kammer ist ein Steuerstück gegenüber der Kammer und gegenüber dem Verschlusskopf axial verschieblich gelagert. Das bekannte Verschlusselement umfasst weiterhin einen Kammerhebel, welcher mit dem Steuerstück verbunden ist, so dass bei einer Rückwärtsbewegung des Kammerhebels der Verschlusskopf entriegelt und beim Fortlauf verriegelt wird. Der Kammerhebel ist im hinteren Endbereich der Hülse schwenkbar angebracht und um eine Achse schwenkbar gelagert, welche außermittig zur Längsachse der Kammer verläuft. Das Steuerstück ist über ein Zwischenstück mit dem Kammerhebel verbunden, welches von der Kammer aus radial nach außen hin ragt. Der Verschlusskopf ist um seine Achse drehbar in der Kammer gelagert, wobei der Verschlusskopf durch axiales Verschieben des Steuerstücks gedreht wird.

Die vorliegende Erfindung betrifft ein System, bei dem das Verschlusselement über einen Verschlussgriff, auch als Kammerstängel bezeichnet, bedient wird. Der Verschlussgriff kann sich je nach Ausführungsform an der rechten Seite (für Rechtshänder) oder an der linken Seite (für Linkshänder) des Verschlusselements befinden. Die Seite des Verschlussgriffs definiert in der Regel auch die Auswurfrichtung. Ein Verschlusselement umfasst neben den bereits erwähnten Kammerstängel, über den der Repetiervorgang durchgeführt wird, in der Regel noch Verriegelungselemente, den Schlagbolzen, die Schlagbolzenfeder sowie in seinem hinteren Bereich das Schlösschen.

Obwohl derartige Verschlusselemente aus dem Stand der Technik vielfach bekannt sind, besteht weiterhin Verbesserungsbedarf. Der vorliegenden Erfindung liegt daher die Aufgabe zugrunde, ein gegenüber dem Stand der Technik verbessertes Verschlusselement bereitzustellen, insbesondere ein Verschlusselement bereitzustellen, das dem Benutzer ermöglicht, dieses komfortabler aus der Hülse eines Repetiergewehrs zu entnehmen.

### Beschreibung der Erfindung

Erfindungsgemäß wird die Aufgabe durch ein Verschlusselement mit den Merkmalen des Patentanspruchs 1 gelöst.

Das Verschlusselement, welches für ein Repetiergewehr vorgesehen ist, umfasst einen Verschlussträger, der ein hohlzylindrisches Element, über welches der Verschlussträger in eine Hülse des Repetiergewehrs einsetzbar ist, und einen Verschlussträgerkopf (auch als Schlösschen bezeichnet) mit einer Anschlagsfläche, über die der Verschlussträger eine Stirnfläche der Hülse im verriegelten Zustand des Verschlusselements kontaktiert, aufweist; einen Verschlussgriff, über den ein mit Verriegelungswarzen versehener Verschlusskopf des Verschlusselements entriegelbar ist, wobei der Verschlusskopf und der Verschlussgriff mit einem im Verschlussträger angeordneten und vorspannbaren Steuerstück drehverbunden sind; und einen Fixierhebel, über den ein Bolzen betätigbar ist, der im entriegelten Zustand des Verschlusselements in einer Bohrung des Steuerstücks sitzt, wobei der Fixierhebel vorgespannt ist und einen eine Betätigungsfläche aufweisenden distalen Endbereich umfasst, der in einer außenseitig am Verschlussträgerkopf angeordneten Ausnehmung sitzt.

Der Fixierhebel dient zum "Starten" der Drehbewegung des Verschlusskopfes und zum Herausnehmen des Verschlusselements aus dem System, in dem er dessen Verschlusskopf durch eine Betätigung entriegelt. Hierdurch wird dieser Verschlusskopf um einen spezifischen Winkelbetrag, beispielsweise 60° verdreht, so dass die Verschlusswarzen den Abzugstollen des Repetiergewehrs während der vollständigen Entnahme passieren können. Dadurch, dass der Fixierhebel nun eine im Verschlussträgerkopf bzw. im Schlösschen direkt sitzende Betätigungsfläche aufweist, die vorzugsweise auf der zum Verschlussgriff, insbesondere Kammergriff, gegenüberliegenden Seite angeordnet ist, kann dieser Fixierhebel besonders einfach mit dem Daumen der verschlussöffnenden (bei rechtem Verschluss - rechte) Hand betätigt werden.

Weitere vorteilhafte Ausgestaltungen der Erfindung sind in den abhängig formulierten Ansprüchen angegeben. Die in den abhängig formulierten Ansprüchen einzeln aufgeführten Merkmale sind in technologisch sinnvoller Weise miteinander kombinierbar und können weitere Ausgestaltungen der Erfindung definieren. Darüber hinaus werden die in den Ansprüchen angegebenen Merkmale in der Beschreibung näher präzisiert und erläutert, wobei weitere bevorzugte Ausgestaltungen der Erfindung dargestellt werden.

Gemäß einer vorteilhaften Ausführungsvariante ist vorgesehen, dass die Ausnehmung nutförmig ausgebildet ist und sich bis zu einer im hohlzylindrischen Element des Verschlussträgers angeordneten Durchgangsbohrung axial erstreckt, wobei die Durchgangsbohrung mit der Bohrung des Steuerstücks im entriegelten Zustand fluchtet. Die nutförmige Ausnehmung ist somit außenseitig am Verschlussträger, vorzugsweise auf der zum Verschlussgriff gegenüberliegenden Seite, angeordnet und erstreckt sich von der im hohlzylindrischen Element des Verschlussträgers angeordneten Durchgangsbohrung axial bis in den Verschlussträgerkopf bzw. das Schlösschen hinein.

Der Fixierhebel weist vorzugsweise an seinem zum distalen Endbereich axial gegenüberliegenden zweiten Ende eine Nase auf, die in eine Ringnut des Bolzens greift. Der Fixierhebel weist somit ein erstes Ende auf, das eine ergonomisch optimierte Betätigungsfläche für den Schützen aufweist. Diese ist am Verschlussträgerkopf des Verschlussträgers angeordnet und besonders komfortabel über den Daumen der verschlussöffnenden Hand betätigbar. Das axial gegenüberliegende distale Ende des Fixierhebels ist über die Nase in direktem Kontakt mit dem Bolzen, der je nach Zustand der Verschlusselements (verriegelt oder entriegelt) die Durchgangsbohrung des hohlzylindrischen Elements des Verschlussträgers durchdringt und entweder auf der äußeren Mantelfläche des Steuerstücks (verriegelter Zustand) oder in der Bohrung des Steuerstücks (entriegelter Zustand) sitzt.

Zweckmäßigerweise weist die nutförmige Ausnehmung einen ein einheitliches Niveau aufweisenden Boden auf.

Gemäß einer vorteilhaften Ausführungsvariante ist vorgesehen, dass der Verschlussgriff ein Hebelelement umfasst, welches mit dem Verschlussträgerkopf drehverbunden ist. Hierzu weist das Hebelelement eine Bohrung auf, die mit einer weiteren im Verschlussträgerkopf angeordneten Bohrung fluchtet. Über einen Stift wird sodann eine drehende Verbindung zwischen beiden Bauteilen erzielt. In diesem Zusammenhang ist besonders bevorzugt vorgesehen, dass das Hebelelement nicht direkt, sondern über ein L-förmig ausgebildetes Schieberstück mit dem im Verschlussträger angeordneten und vorspannbaren Steuerstück drehverbunden ist. Das Hebelelement umfasst demnach einen sich senkrecht zu seinem plattenförmigen Körper erstreckenden Zapfen, der in eine U-Förmige Nut im Schieberstück greift. Das axial gegenüberliegende Ende des Schieberstücks weist einen Schenkel auf, der in eine entsprechende Fräsung im Steuerstück greift.

Vorzugsweise ist der Verschlussträger als ein einstückiges Bauteil ausgebildet. Eine derartige Ausgestaltung ist besonders vorteilhaft, da der Verschlussträger über moderne CNC-Herstellungsverfahren aus einem Stahl geeigneter Güte kostengünstig direkt hergestellt und vorteilhafterweise sodann als ganzes Bauteil weiter vergütet werden kann.

Gemäß einem weiteren Aspekt betrifft die vorliegende Erfindung ein Repetiergewehr umfassend das erfindungsgemäße Verschlusselement.

Zur Aufnahme des Verschlusselements umfasst das Repetiergewehr eine Hülse, die typischerweise mit dem Gewehrlauf verbunden ist. An der zum Gewehrlauf axial gegenüberliegenden Seite weist die Hülse eine Öffnung auf, in die das Verschlusselement einsetzbar ist. Vorzugsweise ist hierbei vorgesehen, dass die Öffnung stirnseitig eine Fase aufweist, über die der Fixierhebel im eingesetzten Zustand des Verschlusselements einen Flächenkontakt mit der Innenseite der Hülse ausbildet. Die Fase an der Hülse des Repetiergewehrs bewirkt somit, dass der Fixierhebel des Verschlusselements keinen Liniensondern einen Flächenkontakt mit der Hülse ausbildet, was sich besonders vorteilhaft auf den Einsetz- oder Entnahme-Vorgang des Verschlusselements in die bzw. aus der Hülse auswirkt.

Die Erfindung sowie das technische Umfeld werden nachfolgend anhand der Figuren näher erläutert. Es ist darauf hinzuweisen, dass die Erfindung durch die gezeigten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung und/oder Figuren zu kombinieren. Insbesondere ist darauf hinzuweisen, dass die Figuren und insbesondere die dargestellten Größenverhältnisse nur schematisch sind. Gleiche Bezugszeichen bezeichnen gleiche Gegenstände, so dass ggf. Erläuterungen aus anderen Figuren ergänzend herangezogen werden können. Es zeigen:
- Fig. 1: eine Ausführungsvariante des erfindungsgemäßen Verschlusselements in einer Explosionsdarstellung,
- Fig. 2: die in Figur 1 gezeigte Ausführungsvariante des Verschlusselements in einer perspektivischen Darstellung, wobei das Verschlusselement sich in einem geschlossenen und verriegelten Zustand befindet,
- Fig. 3: eine Schnittansicht des in Figur 2 gezeigten Verschlusselements in einer Draufsicht vor dem Schuss,
- Fig. 4: eine Schnittansicht des in Figur 2 gezeigten Verschlusselements in einer Draufsicht nach dem Schuss,
- Fig. 5: eine Schnittansicht des in Figur 1 gezeigten Verschlusselements in einer Draufsicht, wobei das Verschlusselement sich in einem geöffneten und entriegelten Zustand befindet,
- Fig. 6: eine perspektivische Darstellung des in Fig. 5 gezeigten Verschlusselements, und
- Fig. 7: einen Ausschnitt eines Repetiergewehrs mit dem Verschlusselement, wobei das sich in einem entriegelten Zustand befindet.

Zunächst wird auf die Figur 1 Bezug genommen, die eine mögliche Ausführungsvariante eines erfindungsgemäßen Verschlusselements 1 für ein Repetiergewehr 2, wie es in Figur 7 dargestellt ist, zeigt.

Das Verschlusselement 1 besteht aus mehreren feinmechanischen Bauteilen und umfasst im Wesentlichen einen Verschlussträger 3, der vorliegend als ein einstückiges Bauteil ausgebildet ist, einen Verschlussgriff 4, einen Verschlusskopf 5, ein Steuerstück 6, einen Fixierhebel 7, einen Bolzen 8, ein Schieberstück 9 sowie einen Schlagbolzen 10.

Wie anhand der Figur 1 erkennbar ist, weist der Verschlussträger 3 einen Verschlussträgerkopf 11 auf, der einen hinteren Bereich des Verschlussträgers 3 ausbildet und bei aus dem Stand der Technik bekannten Verschlusssystemen auch als Schlösschen bezeichnet wird. Von dem Verschlussträgerkopf 11 aus erstreckt sich axial ein hohlzylindrisches Element 12, über welches der Verschlussträger 1 in eine Hülse 13 des Repetiergewehrs 2 einsetzbar ist (siehe Figur 7). An seiner zum hohlzylindrischen Element 12 zugewandten Seite ist der Verschlussträgerkopf 11 mit einer flanschförmigen Stirnfläche 14 versehen, über die der Verschlussträger 3 wiederum eine Anschlagsfläche 15 der Hülse 13 im geschlossenen und verriegelten Zustand des Verschlusselements 1 kontaktiert.

Im Inneren des Verschlussträgers 3 ist das Steuerstück 6 gleitend angeordnet, welches ebenfalls aus einem hohlzylindrischen Körper gebildet ist. Anhand der Figur 1 ist ersichtlich, dass das Steuerstück 6 an seiner äußeren Mantelfläche einen Flansch 16 aufweist, der das Steuerstück 6 in einen vorderen Bereich 17 und einen hinteren Bereich 18 unterteilt. Die äußere Umfangsfläche des Flansches 16 entspricht hierbei im Wesentlichen dem inneren Durchmesser des hohlzylindrischen Verschlussträgers 3, wie dies anhand der Figuren 3 bis 5 ersichtlich ist. Weiterhin weist das Steuerstück 6 zwei zueinander fluchtende Lochbohrungen 19 in der Mantelfläche des vorderen Bereichs 17 des Steuerstücks 6 sowie eine im hinteren Bereich 18 angeordnete Bohrung 20 auf.

Der Verschlusskopf 5 ist ebenfalls in zwei Bereiche unterteilt. So weist dieser einen hinteren Bereich 21, der hohlzylindrisch ausgebildet ist und einen dem hinteren Bereich 21 axial gegenüberliegenden vorderen Bereich 22 auf, der an seinem distalen Ende drei sich radial erstreckende und in gleichem Abstand zueinander angeordnete Verriegelungswarzen 23 umfasst. Über die Verriegelungswarzen 23 wird das Verschlusselement 1 typischerweise in der Hülse 13 des Repetiergewehrs 2 verriegelt, damit unter anderem ein Schuss ausgelöst werden kann. Weiterhin weist der hintere Bereich 21 des Verschlusskopfs 5 zwei zueinander fluchtende und in etwa sich diagonal erstreckende und in Form von Langlochbohrungen ausgebildete Steuerkurven 24 in seiner Mantelfläche auf, die im eingebauten Zustand mit den beiden Lochbohrungen 19 des Steuerstücks 6 kommunizieren.

Im hinteren Bereich des Verschlusselements 1 befindet sich der Verschlussgriff 4, der mit dem Verschlussträgerkopf 11 des Verschlussträgers 3 drehverbunden ist. Wie anhand der Figur 1 ersichtlich, umfasst der Verschlussgriff 4 zum einen ein Hebelelement 25, welches in etwa aus einem plattenförmigen Körper gebildet ist und weitestgehend formschlüssig an die Form des Bodens des Verschlussträgerkopfs 11 angepasst ist. Beide Bauteile, d.h. der Verschlussträger 3 als auch der Verschlussgriff 4, sind im zusammengebauten Zustand über einen Stift 26, der in einer Bohrung 27 des Hebelelements 25 sitzt, miteinander drehend verbunden. Von dem Hebelelement 25 erstreckt sich sodann - in der vorliegenden Variante nach rechts - ein Kammergriff 28, der mit dem Hebelelement 25 starr verbunden ist und über den der Repetiervorgang des Verschlusselements 1 betätigt werden kann.

Dieses Hebelelement 25 ist direkt über das Schieberstück 9 mit dem im Verschlussträger 3 angeordneten und über ein Federelement (nicht dargestellt) vorspannbaren Steuerstück 6 verbunden. Man kann sich in etwa vorstellen, dass das nicht dargestellte Federelement um den hinteren Bereich 18 des Steuerstücks 6 angeordnet ist und mit einem seiner zwei axialen Enden an der zum hinteren Bereich 18 zugewandten Ringfläche des Flansches 16 anliegt. Weiterhin umfasst das Hebelelement 25 einen Zapfen 29, der in eine U-Förmige Nut in dem Schieberstück 9 greift. Der Zapfen 29 ist hierbei auf einem Plateau angeordnet, dessen Höhenebene gegenüber der übrigen Oberfläche des plattenförmigen Hebelelementes 25, das am Boden des Verschlussträgerkopfes 11 anliegt, abgesetzt ist.

In der Figur 1 ist die U-Förmige Nut aufgrund der perspektivischen Ansicht nicht sichtbar, befindet sich jedoch an dem zum Hebelelement 25 zugewandten Ende des Schieberstücks 9.

An dem axial gegenüberliegenden Ende umfasst das Schieberstück 9 einen sich von seinem Grundkörper senkrecht erstreckenden Schenkel 30, der in eine entsprechende Fräsung 31 im Steuerstück 6 hineingreift. Die Fräsung 31 befindet sich in etwa auf der zu der Durchgangsbohrung 20 gegenüberliegenden Seite, wie dies insbesondere anhand der Figuren 3 bis 5 ersichtlich ist.

Beim Repetiervorgang wird das Verschlusselement 1 über seinen Verschlussgriff 4 in Richtung der Schützenschulter gezogen, um einen Schuss nachzuladen oder um das Verschlusselement 1 in eine Position zu bringen, in der dieses aus der Hülse 13, beispielsweise für eine Laufkontrolle, herausgeholt werden kann. Hierzu muss das Verschlusselement 1 entriegelt werden, was vorliegend dadurch erfolgt, dass der Verschlussgriff 4 um seine Drehachse, die durch den Stift 26 festgelegt ist, gedreht wird. Der Verschlussgriff 4 ist, wie dies bereits erläutert wurde, über das Schieberstück 9 mit dem im Verschlussträger 3 angeordneten und vorspannbaren Steuerstück 6 verbunden, der wiederum mit dem, die Verriegelungswarzen 23 umfassenden Verschlusskopf 5 drehverbunden ist. Die drehende Bewegung des Verschlussgriffs 4 führt somit zu einer translatorischen Bewegung des Steuerstücks 6 entgegen einer Federkraft.

Die drehende Bewegung des Verschlusskopfs 5 wird durch die spezifische Verbindung zwischen dem hinteren Bereich 21 des Verschlusskopfs 5 sowie dem vorderen Bereich 17 des Steuerstücks 6 erzielt. Wie dies insbesondere anhand der Figuren 3 bis 5 ersichtlich ist, entspricht der Innendurchmesser des hohlzylindrisch ausgebildeten hinteren Bereichs 21 des Verschlusskopfes 5 im Wesentlichen dem äußeren Durchmesser des vorderen Bereichs 17 des Steuerstücks 6, wodurch der Verschlusskopf 5 über seinen hinteren Bereich 21 an dem Steuerstück 6 drehend lagerbar ist. Über einen in den miteinander kommunizierenden Bohrungen 19, 24 sitzenden Stift 32 wird die translatorische Bewegung auf den Verschlusskopf 5 übertragen, wodurch dieser nebst den Verschlusswarzen 23 über die in etwa diagonal verlaufenden Steuerkurven 24 und den Stift 32 um ca. 60° gedreht und das Verschlusselement 1 entriegelt wird. Dieser Zustand, in dem das Verschlusselement 1 geöffnet und entriegelt ist, ist in den Figur 5 bis 7 gezeigt.

Um das Verschlusselement 1 vollständig aus der Hülse 13 des Repetiergewehres 2 herausziehen zu können, muss dieses wieder - in der sodann geöffneten Stellung - in den verriegelten Zustand gebracht werden, damit die Verschlusswarzen 23 den in der Hülse 13 sitzenden Abzugsstollen (nicht dargestellt) passieren können. Hierzu umfasst das Verschlusselement 1 weiterhin den Fixierhebel 7, der in einer außenseitig am Verschlussträger 3 angeordneten Ausnehmung 33 sitzt. Wie insbesondere anhand der Figur 1, 2, 6 und 7 ersichtlich, ist die Ausnehmung 33 nutförmig ausgebildet und erstreckt sich axial von dem Verschlussträgerkopf 11 über die Stirnfläche 14 bzw. den Flansch 16 hinaus bis zu einer im hohlzylindrischen Element 12 des Verschlussträgers 3 angeordneten Durchgangsbohrung 34.

Der Fixierhebel 7 weist im Wesentlichen einen länglichen Körper auf, der in einem distalen Endbereich 35 eine Betätigungsfläche 36 sowie an seinem zum distalen Endbereich 35 axial gegenüberliegenden zweiten Ende 37 eine Nase 38 umfasst, die in eine Ringnut 39 des Bolzens 8 greift. Der Fixierhebel 7 weist somit ein erstes Ende 35 auf, das eine ergonomisch optimierte Betätigungsfläche 36 aufweist, die im Verschlussträgerkopf 11 angeordnet ist. Bezogen auf die Stirnfläche 14 ist das erste Ende 35 des Fixierhebels 7 bzw. die ergonomisch optimierte Betätigungsfläche 36 axial hinter der Stirnfläche 14 des Verschlussträgers 3 positioniert. Hierdurch ist das Verschlusselement 1 mit einem Daumen der verschlussöffnenden Hand besonders komfortabel betätigbar. Das axial gegenüberliegende zweite Ende 37 des Fixierhebels 7 ist über die Nase 38 in Kontakt mit dem Bolzen 8, der im entriegelten Zustand des Verschlusselements 1 in der zur Durchgangsbohrung 34 sodann fluchtenden Bohrung 20 des Steuerstücks 6 sitzt (siehe beispielsweise Figur 5). Bezogen auf die Stirnfläche 14 ist das zweite Ende 37 des Fixierhebels 7 demnach axial vor der Stirnfläche 14 des Verschlussträgers 3 positioniert.

Dadurch, dass das Steuerstück 6 in dem geöffneten und entriegelten Zustand des Verschlusselements 1 vorgespannt und aufgrund des in der Bohrung 20 sitzenden Bolzens 8 in seiner translatorischen Bewegung blockiert ist, kann durch eine Betätigung des Fixierhebels 7 an seiner Betätigungsfläche 36 die Blockierung aufgehoben werden, wodurch das Verschlusselement 1 in seiner geöffneten Stellung von dem entriegelten in den sodann verriegelten Zustand wechselt. Der Fixierhebel 7 ist sodann wieder über ein Federelement 40, welches in der vorliegenden Ausführungsvariante vor dem distalen Endbereich 35 angreift, vorgespannt. Der Bolzen 8 durchdringt die Durchgangsbohrung 34 und liegt aufgrund des vorgespannten Fixierhebels 7 auf der äußeren Mantelfläche des Steuerstücks 6 (siehe Figur 3).

Figur 3 zeigt eine Schnittansicht des Verschlusselements 1 in einer Draufsicht vor dem Schuss. Der Schlagbolzen 10 ist in einer hinteren Stellung. Das Verschlusselement 1 ist verriegelt und in der Hülse 13 des Repetiergewehrs 2 in einer geschlossenen Position. Man erkennt hierbei insbesondere, dass der Bolzen 8 die Durchgangsbohrung 34 durchdringt und aufgrund des vorgespannten Fixierhebels 7 auf der äußeren Mantelfläche des Steuerstücks 6 anliegt. Weiterhin ist ersichtlich, dass der hintere Bereich 21 des Verschlusskopfs 5 aus einem Vollmaterial gebildet ist und lediglich eine Axialbohrung umfasst, durch die sich der vordere Teil des Schlagbolzens 10 hindurcherstreckt.

In Figur 4 ist das Verschlusselement 1 nach dem Schuss gezeigt. Man erkennt hierbei, dass der Schlagbolzen 10 sich nun der vorderen Stellung befindet. Das Verschlusselement 1 ist weiterhin verriegelt und in der Hülse 13 des Repetiergewehrs 2 in einer geschlossenen Position.

Figur 5 zeigt eine Schnittansicht des Verschlusselements 1 in einem geöffneten und entriegelten Zustand. Man erkennt hierbei insbesondere, dass der Verschlussgriff 4 nun um die Drehachse 26 verdreht ist. Das Steuerstück 6 ist im Vergleich zu der Darstellung in den Figuren 3 und 4 weiter hinten und ist nun vorgespannt. Die im hinteren Bereich 18 des Steuerstücks 6 angeordnete Bohrung 20 befindet sich in einer Flucht zu der Durchgangsbohrung 34 des Verschlussträgers 3, so dass der Bolzen 8 aufgrund des vorgespannten Fixierhebels 7 in dieser sitzt. Die Verschlusswarzen 23 sind im Vergleich zu der Position gemäß der Figuren 3 und 4 um ca. 60° verdreht.

Figur 7 zeigt einen Ausschnitt des Repetiergewehrs 2 mit dem Verschlusselement 1. Hierbei ist erkennbar, dass die Hülse 13 linksseitig einen Verschlussentnahmeknopf 41 aufweist, über den der Abzugsstollen (nicht dargestellt) abgesenkt werden kann, um das Verschlusselement 1, nach dem dieses sich - wie dargestellt - im geöffneten und verriegelten Zustand befindet, vollständig aus der Hülse 13 des Repetiergewehrs 2 entnehmen zu können. Ferner ist erkennbar, dass die Hülse 13 an ihrer Öffnung zur Aufnahme des Verschlusselements 1 stirnseitig eine Fase 42 aufweist, über die der Fixierhebel 7 im eingesetzten Zustand des Verschlusselements 1 einen Flächenkontakt mit der Innenseite der Hülse 13 aufweist.

### Bezugszeichenliste

- 1: Verschlusselement
- 2: Repetiergewehr
- 3: Verschlussträger
- 4: Verschlussgriff
- 5: Verschlusskopf
- 6: Steuerstück
- 7: Fixierhebel
- 8: Bolzen
- 9: Schieberstück
- 10: Schlagbolzen
- 11: Verschlussträgerkopf / Schlösschen
- 12: hohlzylindrisches Element
- 13: Hülse
- 14: Stirnfläche
- 15: Anschlagsfläche
- 16: Flansch
- 17: vorderer Bereich des Steuerstücks
- 18: hinterer Bereich des Steuerstücks
- 19: Lochbohrung
- 20: Bohrung
- 21: hinterer Bereich des Verschlusskopfs
- 22: vorderer Bereich des Verschlusskopfs
- 23: Verriegelungswarzen
- 24: Langlochbohrung / Steuerkurve(n)
- 25: Hebelelement
- 26: Stift / Drehachse
- 27: Bohrung
- 28: Kammergriff
- 29: Zapfen
- 30: Schenkel
- 31: Fräsung
- 32: Stift
- 33: nutförmige Ausnehmung
- 34: Durchgangsbohrung
- 35: distaler Endbereich des Fixierhebels / erstes Ende
- 36: Betätigungsfläche
- 37: zweites Ende des Fixierhebels
- 38: Nase
- 39: Ringnut
- 40: Federelement
- 41: Verschlussentnahmeknopf
- 42: Fase

## Patentansprüche

1. Verschlusselement (1) für ein Repetiergewehr (2) umfassend:
einen Verschlussträger (3), der ein hohlzylindrisches Element (12), über welches der Verschlussträger (3) in eine Hülse (13) des Repetiergewehrs (2) einsetzbar ist, und einen Verschlussträgerkopf (11) mit einer Anschlagsfläche (15), über die der Verschlussträger (3) eine Stirnfläche (14) der Hülse (13) im verriegelten Zustand des Verschlusselements (1) kontaktiert, aufweist;
einen Verschlussgriff (4), über den ein mit Verriegelungswarzen (23) versehener Verschlusskopf (5) des Verschlusselements (1) entriegelbar ist, wobei der Verschlusskopf (5) und der Verschlussgriff (4) mit einem im Verschlussträger (3) angeordneten und vorspannbaren Steuerstück (6) drehverbunden sind; und
einen Fixierhebel (7), über den ein Bolzen (8) betätigbar ist, der im entriegelten Zustand des Verschlusselements (1) in einer Bohrung (20) des Steuerstücks (6) sitzt, wobei der Fixierhebel (7) vorgespannt ist und einen eine Betätigungsfläche (36) aufweisenden distalen Endbereich (35) umfasst, der in einer außenseitig am Verschlussträgerkopf (11) angeordneten Ausnehmung (33) sitzt.

2. Verschlusselement (1) nach Anspruch 1, **dadurch gekennzeichnet, dass** die Ausnehmung (33) nutförmig ausgebildet ist und sich bis zu einer im hohlzylindrischen Element (12) des Verschlussträgers (3) angeordneten Durchgangsbohrung (34) axial erstreckt, wobei die Durchgangsbohrung (34) mit der Bohrung (20) des Steuerstücks (6) im entriegelten Zustand fluchtet.

3. Verschlusselement (1) nach Anspruch 2, **dadurch gekennzeichnet, dass** die nutförmige Ausnehmung (33) einen ein einheitliches Niveau aufweisenden Boden umfasst.

4. Verschlusselement (1) nach einem der vorhergehenden Ansprüche, **dadurch gekennzeichnet, dass** der Fixierhebel (7) an seinem zum distalen Endbereich (35) axial gegenüberliegenden zweiten Ende (37) eine Nase (38) aufweist, die in eine Ringnut (39) des Bolzens (8) greift.

5. Verschlusselement (1) nach einem der vorhergehenden Ansprüche, **dadurch gekennzeichnet, dass** der Verschlussgriff (4) ein Hebelelement (25) umfasst, welches mit dem Verschlussträgerkopf (11) drehverbunden ist.

6. Verschlusselement (1) nach Anspruch 5, **dadurch gekennzeichnet, dass** das Hebelelement (25) über ein L-förmig ausgebildetes Schieberstück (9) mit dem im Verschlussträger (3) angeordneten und vorspannbaren Steuerstück (6) drehverbunden ist.

7. Verschlusselement (1) nach einem der vorhergehenden Ansprüche, **dadurch gekennzeichnet, dass** der Verschlussträger (3) als einstückiges Bauteil ausgebildet ist.

8. Repetiergewehr (2) umfassend ein Verschlusselement (1) nach einem der vorhergehenden Ansprüche.

9. Repetiergewehr (2) nach Anspruch 8, **dadurch gekennzeichnet, dass** dieses eine Hülse (13) mit einer Öffnung zur Aufnahme des Verschlusselements (1) aufweist und wobei die Öffnung stirnseitig eine Fase (42) aufweist, über die der Fixierhebel (7) im gesetzten Zustand des Verschlusselements (1) einen Flächenkontakt mit der Innenseite der Hülse (13) ausbildet.
